# EUROPÄISCHE PATENTSCHRIFT

(11) **EP 0 454 958 B1**
(45) Veröffentlichungstag und Bekanntmachung des Hinweises auf die Patenterteilung: **22.06.1994**
(21) Anmeldenummer: 91102726.6
(22) Anmeldetag: 25.02.1991
(51) Int. Cl.: E05B 63/08

(54) **Schloss, insbesondere Treibstangenschloss**
Lock, in particular lock with driving rod
Serrure, notamment serrure avec bielle motrice

(30) Priorität: 02.05.1990 DE 4014040
(43) Veröffentlichungstag der Anmeldung: 06.11.1991
(62) Teilanmeldung aus: 93114824.1
(73) Patentinhaber: Carl Fuhr GmbH & Co., D-42579 Heiligenhaus (DE)
(72) Erfinder: Korb, Klaus, W-4030 Ratingen (DE)
(74) Vertreter: Rieder, Hans-Joachim, Dr.

(56) Entgegenhaltungen:
- CH-A- 647 576
- US-A- 4 237 711

## Beschreibung

Die Erfindung betrifft ein Schloß, insbesondere Treibstangenschloß, gemäß Gattungsbegriff des Patentansprüche 1 und 2.

Es ist bei Schlössern, insbesondere Treibstangenschlössern, bekannt, von der der Stulpe zugekehrten Kante des Schloßbodens freigeschnittene Laschen abzuwinkeln und diese mit der Stulpe entweder durch Punktschweißen oder mittels Vernietung zu verbinden. Schloßboden und Stulpe stellen dadurch eine fest zusammenhängende Baueinheit dar, welcher bei der späteren Montage das Schloßeingerichte zugeordnet wird. Unterschiedlich gestaltete Schloßtypen verlangen von vornherein entsprechend gestaltete, aus Stulpe, Schloßboden und Schloßeingerichte bestehende Baueinheiten. Die Möglichkeit, einen Schloßtyp mit unterschiedlich gestalteten Stulpen zu kombinieren, ist nicht gegeben. Unterschiedliche Schloßtypen können z.B. dadurch gebildet sein, daß verschieden große Abstandsmaße zwischen Drückerdorn und Drehachse des Schlüssels vorliegen. Ferner können sie unterschiedliche Dornmaße aufweisen.

Dem Gegenstand der Erfindung liegt die Aufgabe zugrunde, die Herstellung entsprechender Schlösser unter Erhöhung der Variationsmöglichkeit zu vereinfachen. Gelöst wird diese Aufgabe durch die im Patentanspruch 1 bzw. 2 angegebene Lösung.

Die Unteransprüche betreffen vorteilhafte Weiterbildungen der erfinderischen Lösung.

Zufolge derartiger Ausgestaltung ist ein Schloß, insbesondere Treibstangenschloß, geschaffen, was der Fertigung unterschiedlich gestalteter Schlösser nach dem Baukastensystem entgegenkommt. Die Schloßgehäuse können unter Verwirklichung unterschiedlicher Schloßtypen vorgefertigt und montiert sein. Gleiches gilt für die Stulpen. Je nach Einsatzzweck kann dann die entsprechende Stulpe dem Schloßgehäuse bei leichter Montage zugeordnet werden. Das heißt, daß die Stulpe z. B. vor Auslieferung an dem das Schloßeingerichte aufnehmenden Schloßgehäuse festgelegt wird. Die Verbindung von Stulpe und Schloßgehäuse geschieht über die an der Rückfläche der Stulpe vorgesehenen, über die Schmalseitenwände des Schloßgehäuses kragenden Befestigungsvorsprünge. Daher ist eine gute Zugänglichkeit gegeben, die kurzfristig das Verbinden der Stulpe mit dem Schloßgehäuse zuläßt. Als Verbundmittel eignen sich insbesondere parallel zur Stulpe gerichtete Bolzen. Sind diese als Schrauben gestaltet, so brauchen zur Festlegung der Stulpe an dem Schloßgehäuse nur die entsprechenden Schrauben in Verbundeingriff gebracht zu werden. Durch an den Schmalseitenwänden vorgesehene Einstecktaschen für die Befestigungsvorsprünge ist das Montieren der Stulpe mit den daran befindlichen Befestigungsvorsprüngen im Wege der Steckmontage möglich. Danach sind anschließend die Bolzen unter Durchsetzen der Einstecktaschen in die Gewindebohrung der Befestigungsvorsprünge einzuschrauben. In einfacher Weise sind die Einstecktaschen von Abwinkelungen vom Schloßboden und Schloßdecke gebildet. Die Endabschnitte der Abwinkelungen der in einer Schmalseite vorgesehenen Einstecktasche überlappen sich. Der entsprechende Überlappungsbereich wird von dem Bolzen durchsetzt, welcher in die Gewindebohrung des Befestigungsvorsprunges eingeschraubt ist. Eine Mehrfachfunktion wird durch die Tatsache erreicht, die Befestigungsvorsprünge an Lagerböckchen für diese durchsetzende Treibstangen vorzusehen. Gesonderte Schlitzführungen im Bereich des Schloßgehäuses können dann für die Treibstangen entfallen. Auch bilden die Stulpe mit den Treibstangen vor der Montage eine fest zusammenhängende Baueinheit, was das Ansetzen derselben an das Schloßgehäuse erleichtert. In günstiger Weise sind die Außenfläche der Befestigungsvorsprünge, Taschen, Lagerböckchen konvex gekrümmt gestaltet bzw. besitzen einen entsprechenden Verlauf. Die in die Tür einzuarbeitende Tasche wird demgemäß voll von dem Schloßgehäuse mit Lagerböckchen und Befestigungsvorsprüngen sowie Einstecktaschen vollständig ausgefüllt. Im übrigen entsteht dadurch ein Zentriereffekt, so daß nach Einsetzen des Schloßgehäuses in die Tasche der Tür die Queröffnungen für den Drückerdorn und Schließzylinder vorschriftsmäßig mit der Nußachse bzw. der Schlüsseldrehachse fluchten. Das Ansetzen der Stulpe mit Treibstangen wird durch letztere nicht erschwert. Diese sind in Formschlußeingriff mit den entsprechenden Treibstangen-Anschlußschiebern zu bringen. Mindestens die eine Treibstange ist im Bereich ihres das Lagerböckchen kreuzenden Abschnittes gegabelt. Beide Gabelzinken treten je für sich in gesonderten Formschlußeingriff mit dem ihnen zugeordneten Treibstangen-Anschlußschieber unter Verwirklichung einer stabilen Mitnahmeverbindung. Die Fesselung des Schloßgehäuses an der Stulpe ist noch durch mindestens eine Zusatz-Befestigungsstelle zwischen Stulpe und Schloßboden verstärkt. Hierzu dient ein den Schloßboden durchsetzender Bolzen, der in einen weiteren an der Rückseite der Stulpe vorstehenden Vorsprung eingreift. Dieser Bolzen kann ebenfalls als Schraubbolzen gestaltet werden. Dessen Ausrichtung liegt jedoch quer zu den anderen beiden Schraubbolzen, so daß sich durch diesen Verlauf der drei Bolzen eine besonders hohe Befestigungsstabilität der Stulpe am Schloßgehäuse ergibt.

Nachstehend wird ein Ausführungsbeispiel der Erfindung anhand der Zeichnungen erläutert. Es zeigt
- Fig. 1: eine Ansicht des Treibstangenschlosses bei zurückgeschlossenem Riegel,
- Fig. 2: eine klappfigürliche Darstellung der Fig. 1,
- Fig. 3: eine Ansicht des Schloßgehäuses bei fortgelassener Schloßdecke, wobei sich der Zahnkranz in der Grundstellung befindet, die das Einsetzen eines Schließzylinders erlaubt,
- Fig. 4: den Schnitt nach der Linie IV-IV in Fig. 4,
- Fig. 5: in vergrößerter Darstellung den oberen Bereich des Treibstangenschlosses gemäß der Stellung, die sich bei zurückgeschlossenem Riegel und abgezogenem Schlüssel ergibt, teils in Ansicht, teils im Längsschnitt,
- Fig. 6: den Schnitt nach der Linie VI-VI in Fig. 5,
- Fig. 7: teils in Ansicht, teils im Schnitt die Stulpe mit Lagerböckchen und Befestigungsvorsprüngen vor dem Verbinden mit dem Schloßboden und der Schloßdecke, und
- Fig. 8: die klappfigürliche Darstellung der Fig. 7.

Das Treibstangenschloß besitzt ein mit einer Stulpe 1 verbundenes Schloßgehäuse 2. Die an der einen Schmalseite des Schloßgehäuses 2 befestigte Stulpe 1 weist dabei eine größere Länge als das Schloßgehäuse 2 auf und überfängt eine obere und eine untere, aus dem Schloßgehäuse 2 austretende Treibstange 3 bzw. 4. Letztere sind mit Riegelgliedern 5 versehen, die mit rahmenseitigen, nicht dargestellten Gegenschließteilen zusammenwirken.

Auf Höhe der Schmalseitenwände 6, 7 gehen von der Rückfläche der Stulpe 1 Lagerböckchen 8 aus, die sich unter Ausbildung einer Stufe in nach rückwärts gerichtete Befestigungsvorsprünge 9 fortsetzen. Im Querschnitt gesehen, besitzen die über die Schmalseitenwände 6, 7 kragenden Befestigungsvorsprünge 9 eine Trapezform derart, daß die Basis des Trapezes dem Schloßgehäuseinneren zugekehrt ist. Für die Befestigungsvorsprünge 9 bilden sowohl der Schloßboden 10 als auch die parallel dazu verlaufende Schloßdecke 11 an den Schmalseitenwänden Einstecktaschen 12 bzw. 13 aus. Die von dem Schloßboden 10 gebildete Einstecktasche 12 ist stumpfwinklig gestaltet. Der eine Winkelabschnitt 12′ liegt an der zugekehrten Seitenwand des Befestigungsvorsprunges 9 an, während der sich anschließende Winkelabschnitt 12˝ sich flächig an der der Basis gegenüberliegenden Trapezfläche abstützt. Der Winkelabschnitt 12˝ ist mit einer Durchtrittsöffnung 14 ausgestattet, die mit einer Gewindebohrung 15 des Befestigungsvorsprunges 9 fluchtet. Im übrigen verläuft siese Gewindebohrung parallel zur Stulpe 1.

Die andere Einstecktasche 13 ihrerseits besitzt ebenfalls Winkelform. Der unmittelbar von der Schloßdecke 11 ausgehende Winkelschenkel 13′ findet Abstützung an der zugekehrten Schrägflanke des trapezförmigen Befestigungsvorsprunges 9. Der sich daran anschließende Winkelschenkel 13˝ überfängt den Winkelschenkel 12˝ und liegt flächig auf diesem auf. Dort ist der Winkelschenkel 13˝ mit einem Loch 16 ausgestattet. Mittels eines die Einstecktaschen 12, 13 durchgreifenden und in die Gewindebohrung 15 des Befestigungsvorsprungs 9 eintretenden, als Schraube gestalteten Bolzens 17 können Stulpe 1, Schloßboden 10 und Schloßdecke 11 zu einer Baueinheit verbunden werden.

Die Außenfläche 18 der Lagerböckchen 8 verläuft konvex gekrümmt. Innerhalb dieser konvexen Krümmung erstrecken sich ebenfalls die Außenfläche der Befestigungsvorsprünge 9 sowie der von Abwinklungen gebildeten Einstecktaschen 12, 13, vgl. insbesondere Fig. 5 und 6. Hierdurch ist es möglich, an den Türen Taschen zu erzeugen, die der Umrißform des Schloßgehäuses auf Höhe der Lagerböckchen 8 angepaßt sind.

Jedes Lagerböckchen 8 besitzt zu seiner Festlegung an der Stulpe 1 einen im Querschnitt ovalen Vorsprung 19, der in eine formangepaßte Ausnehmung 20 der Stulpe eingesetzt und dort vernietet ist, vgl. insbesondere Fig. 5 und 7.

Seitlich der Durchtrittskanäle 21 für die Treibstangen 3, 4 bilden die Lagerböckchen 8 Zentrierlaschen 22 aus, welche in formangepaßte Randaussparungen von Schloßboden 10 und Schloßdecke 11 eintauchen. Die vorgenannten Zentrierlaschen 22 schließen dabei bündig mit den Außenflächen von Schloßboden 10 und Schloßdecke 11 ab.

Es ist sodann noch eine Zusatz-Befestigungsstelle zwischen Stulpe 1 und Schloßboden 10 vorgesehen. Bestandteil derselben ist ein an der Rückfläche der Stulpe 1 befestigter Vorsprung 24, welcher sich im Bereich zwischen beiden Lagerböckchen 8 erstreckt. In dem Vorsprung 24 ist eine Gewindebohrung 25 zur Aufnahme eines ebenfalls als Schraube gestalteten Bolzens 26 vorgesehen. Letzterer verläuft parallel zur Stulpe 1, ist jedoch rechtwinklig zu den anderen Bolzen 17 ausgerichtet, da er durch ein Loch 27 des Schloßbodens 10 her eingeschraubt ist. Auf diese Weise können unterschiedlich gestaltete Stulpen 1 mit Treibstangen 3, 4 bei leichter Montage mit eventuell auch unterschiedlich gestalteten Schloßgehäusen 2 verbunden werden.

Beim Ausführungsbeispiel ist die untere Treibstange 4 im Bereich des das Lagerböckchen 8 kreuzenden Abschnittes gegabelt. Durch die beiden Gabelzinken 4′, 4˝ wird ein Längsschlitz 29 geformt. Jeder Gabelzinken 4′. 4˝ ist mit einem abgewinkelten Endabschnitt E, E′ versehen, welche auf dem Schloßboden 10 aufliegen und in formangepaßte Kupplungsaussparungen 31, 32 eines flächig auf dem Schloßboden 10 aufliegenden Treibstangen-Anschlußschiebers 28 eintauchen. Der vorgenannte Längsschlitz 29 erstreckt sich im übrigen auf Höhe eines Durchtrittsloches 30 der Stulpe 1 für eine Schließzylinder-Befestigungsschraube 30′.

## Patentansprüche

1. Schloß, insbesondere Treibstangenschloß, mit an der einen ersten Schmalseite des Schloßgehäuses (2) befestigter Stulpe (1), dadurch gekennzeichnet, daß die Stulpe (1) an ihrer Rückflanke mit über die sich senkrecht zu den ersten Schmalseiten erstreckenden zweiten Schmalseiten (6, 7) des Schloßgehäuses (2) kragenden Befestigungsvorsprüngen (9) ausgestattet ist.

2. Schoß, insbesondere Treibstangenschloß, mit an der einen ersten Schmalseite des Schloßgehäuses (2) befestigter Stulpe (1) dadurch gekennzeichnet, daß die sich senkrecht zu den ersten Schmalseiten erstreckenden Wände der Schmalseiten (6, 7) mit Einstecktaschen (12, 13) für an der Stulpe vorgesehene Befestigungsvorsprünge (9) ausgestattet sind.

3. Schloß nach Anspruch 1 oder 2, dadurch gekennzeichnet, daß die Befestigungsvorsprünge (9) durch parallel zur Stulpe (1) gerichtete Bolzen (17) an den Schmalseitenwänden (6, 7) gehalten sind.

4. Schloß nach einem der vorhergehenden Ansprüche, dadurch gekennzeichnet, daß die Einstecktaschen (12, 13) von Abwinklungen von Schloßboden (10) und Schloßdecke (11) gebildet sind.

5. Schloß, insbesondere Treibstangenschloß, nach einem der vorhergehenden Ansprüche, dadurch gekennzeichnet, daß die Befestigungsvorsprünge (9) von Lagerböckchen (8) für diese durchsetzende Treibstangen (3, 4) ausgehen.

6. Schloß, insbesondere Treibstangenschloß, nach einem der vorhergehenden Ansprüche, dadurch gekennzeichnet, daß die Außenfläche (18) der Befestigungsvorsprünge/Tasche/Lagerböckchen konvex gekrümmt verläuft.

7. Schloß, insbesondere Treibstangenschloß, nach einem der vorhergehenden Ansprüche, dadurch gekennzeichnet, daß die eine Treibstange (4) im Bereich ihres das Lagerböckchen (8) kreuzenden Abschnitts gegabelt ist und beiden Gabelzinken (4′, 4˝) je für sich in gesondertem Formschlußeingriff zu einem Treibstangen-Anschlußschieber (28) liegen.

8. Schloß nach einem der vorhergehenden Ansprüche, gekennzeichnet durch mindestens eine Zusatz-Befestigungsstelle zwischen Stulpe (1) und Schloßboden (10) über einen den Schloßboden (10) durchsetzenden Bolzen (26), der in einen an der Rückseite der Stulpe (1) vorstehenden Vorsprung (24) eingreift.

## Claims

1. Lock, in particular driving rod lock, with a cuff plate (1) fixed to one first narrow side of the lock housing (2), characterised in that the cuff plate (1) is provided on its rear flank with fixing projections (9) protruding beyond the second narrow sides (6, 7) of the lock housing (2) which extend perpendicularly to the first narrow sides.

2. Lock, in particular driving rod lock, with a cuff plate (1) fixed to one first narrow side of the lock housing (2), characterised in that the walls of the narrow sides (6, 7) extending perpendicularly to the first narrow sides are provided with insertion recesses (12, 13) for fixing projections (9) provided on the cuff plate.

3. Lock according to claim 1 or 2, characterised in that the fixing projections (9) are held on the narrow side walls (6, 7) by bolts (17) oriented parallel to the cuff plate (1).

4. Lock according to any of the preceding claims, characterised in that the insertion recesses (12, 13) are formed by bent portions of lock bottom (10) and lock top (11).

5. Lock, in particular driving rod lock, according to any of the preceding claims, characterised in that the fixing projections (9) extend from bearing blocks (8) for driving rods (3, 4) which pass through the latter.

6. Lock, in particular driving rod lock, according to any of the preceding claims, characterised in that the outer surface (18) of the fixing projections/recess/bearing blocks is convexly curved.

7. Lock, in particular driving rod lock, according to any of the preceding claims, characterised in that one driving rod (4) is forked in the region of its section crossing the bearing block, and both fork prongs (4′, 4˝) are each independently in separate form-locking engagement with a driving rod connecting slide (28).

8. Lock according to any of the preceding claims, characterised by at least one additional fixing point between cuff plate (1) and lock bottom (10) via a bolt (26) which passes through the lock bottom (10) and which engages in a projection (24) protruding on the rear side of the cuff plate (1).

## Revendications

1. Serrure, en particulier serrure à barres mobiles, avec un recouvrement (1) fixé sur un premier côté étroit du boîtier de serrure (2), caractérisée en ce que le recouvrement (1) est équipé sur son flan arrière de saillies de fixation (9), se projetant sur les deuxième côtés étroits (6, 7) du boîtier de serrure (2), s'étendant perpendiculairement aux premier côtés étroits.

2. Serrure, en particulier serrure à barres mobiles, avec un recouvrement (1) fixé sur le premier côté étroit du boîtier (2), caractérisée en ce que les parois s'étendant perpendiculairement aux premiers côtés étroits, des côtés étroits (6, 7) sont dotés de poches d'enfichage (12, 13) pour des saillies de fixation (9) prévues sur le recouvrement.

3. Serrure selon la revendication 1 ou 2, caractérisée en ce que les saillies de fixation (9) sont maintenues sur les parois des petits côtés (6, 7) au moyen de boulons (17) orientés parallèlement au recouvrement (1).

4. Serrure selon l'une des revendications précédentes, caractérisée en ce que les poches d'enfichage (12, 13) sont formées par des rabattements du palastre (10) et du couvercle de serrure (11).

5. Serrure, en particulier serrure à barres mobiles, selon l'une des revendications précédentes, caractérisée en ce que les saillies de fixation (9) partent de petits blocs de montage (8) destinés auxdites barres mobiles (3, 4) les traversants.

6. Serrure, en particulier serrure à barres mobiles, selon l'une des revendications précédentes, caractérisée en ce que la surface extérieure (18) des saillies de fixation/poche/petits blocs de montage présente une courbure convexe.

7. Serrure, en particulier serrure à barres mobiles, selon l'une des revendications précédentes, caractérisée en ce qu'une première barre mobile (4) est fourchue dans la zone de son tronçon croisant le petit bloc de montage (8) et les deux dents de fourche (4′, 4˝) sont situées chacune en contact d'ajustement de forme séparées par rapport à un curseur de raccordement de barres mobiles (28).

8. Serrure selon l'une des revendications précédentes, caractérisée par au moins un point de fixation supplémentaire entre recouvrement (1) et palastre (10), par l'intermédiaire duquel un boulon (26), traversant le palastre (10), vient au contact de la saillie (24) se projetant en face arrière du recouvrement (1).
